# EUROPÄISCHE PATENTANMELDUNG

(11) **EP 4 684 930 A1**
(43) Veröffentlichungstag der Anmeldung: **28.01.2026**
(21) Anmeldenummer: 25191822.3
(22) Anmeldetag: 25.07.2025
(51) Int. Cl.: B26D 5/02

(54) **BEARBEITUNGSVORRICHTUNG FÜR WELLPAPPE**

(30) Priorität: 26.07.2024 DE 102024121379
(71) Anmelder: HOMAG Automation GmbH, 09638 Lichtenberg (DE)
(72) Erfinder: Göhler, Torsten, 09619 Mulda (DE); Brusky, Stefan, 09638 Lichtenberg (DE)
(74) Vertreter: Hoffmann Eitle

(57) **Zusammenfassung**

Bearbeitungsvorrichtung zum Bearbeiten eines Werkstücks, welches bevorzugt zumindest abschnittsweise aus Wellpappe besteht, aufweisend eine Antriebseinheit, welche dazu eingerichtet ist, mindestens ein Werkzeug oder zwei Werkzeuge zwischen einer Bearbeitungsposition und einer Ruheposition, zu verfahren, dadurch gekennzeichnet, dass die Antriebseinheit mindestens eine Exzentereinheit antreibt, welche das mindestens eine Werkzeug oder die zwei Werkzeuge, zwischen der Bearbeitungsposition und der Ruheposition, bevorzugt um 30 Grad bis 180 Grad, weiter bevorzugt um 90 Grad, rotiert.

## Beschreibung

### Technisches Gebiet

Die Erfindung betrifft eine Bearbeitungsvorrichtung zum Bearbeiten eines Werkstücks, welches bevorzugt zumindest abschnittsweise aus Wellpappe besteht, nach dem Oberbegriff des Patentanspruchs 1, eine Bearbeitungseinheit nach dem Oberbegriff des Patentanspruchs 16, ein Bearbeitungssystem nach dem Oberbegriff des Patentanspruchs 17 und ein Bearbeitungsverfahren nach dem Oberbegriff des Patentanspruchs 18.

### Stand der Technik

Die vorliegende Erfindung bezieht sich allgemein auf das Gebiet der Verarbeitung von Gegenständen aus flächigen Elementen, wie Papier und/oder Pappe, insbesondere Wellpappe, zum Herstellen von Schachteln und Kartons für die Verpackung von Packgut. Bei der Verarbeitung von z.B. Wellpappe zu Kartons sind einerseits verschiedene Arbeitsschritte bzw. Arbeitsverfahren und andererseits verschiedene Maschinen und Vorrichtungen zur mechanischen Bearbeitung durch Verformung ohne Materialwegnahme notwendig. Die Vorrichtungen sind daher mit verschiedenen Werkzeugen zum Rillen, zum Schneiden, zum Perforieren und zum Ritzen ausgestattet.

Maschinen zur Pappkartonverarbeitung werden beispielsweise in der DE 10 2015 011 399 B4 und der US 11,400,680 B2 beschrieben. Maschinen dieser Art finden vorwiegend für die Bearbeitung bahnförmiger Materialien Verwendung, beispielsweise bekannt von einer Endloskartonbahn oder von, in einzelne Bögen zerschnittene und gestapelte Kartonzuschnitte, welche z.B. in der Verpackungsindustrie zur Herstellung von faltbaren Kartons Verwendung finden. Hierbei sind mehrere Bearbeitungsverfahren für die Herstellung einer faltbaren Verpackung erforderlich, so z.B. das Rillen, das Schneiden und das Perforieren.

Zur Herstellung von Erzeugnissen aus Wellpappe oder Vollpappe werden in die Pappe Schlitze und Rillen eingebracht, und beim Schlitzen werden schmale Vertiefungen in die Pappe geschnitten, während das Rillen ein lokales Zusammendrücken der Wellpappe bewirkt. Entlang der Rilllinien, die meistens eine gerade Linie darstellen, wird die Pappe später abgewinkelt, um aus der flächigen Pappe beispielsweise einen Karton herzustellen. Eine entsprechende Verpackungsschablone kann Kerben, Ausschnitte, Unterteilungen und/oder Falten aufweisen, die es ermöglichen, die Verpackungsschablone zu einer Schachtel zu biegen und/oder zu falten.

Bei der Bearbeitungsvorrichtung der DE 10 2015 011 399 B4 ist das Rillwerkzeug über eine entsprechende Hebelmechanik mit einem pneumatischen oder hydropneumatischen Verstellelement und das Schneidwerkzeug über eine entsprechende Hebelmechanik mit einem elektrischen oder pneumatischen Verstellelement verbunden. Zur Verstellung eines, in einer Bearbeitungsvorrichtung angeordneten Schneidwerkzeuges in Form eines Multifunktions-Werkzeuges, z.B. von der Ruhestellung in die Bearbeitungsposition und zurück, steht dabei eine Hebelmechanik zur Verfügung. Ein Linearmotor wird hier als Antrieb und Positioniersystem eingesetzt, um das Multifunktions-Werkzeug translatorisch in vertikaler Richtung zu verschieben.

Bei der Bearbeitungsvorrichtung der US 11,400,680 B2 weist eine Traverse ein Schneidrad und Falzräder auf, wobei diese, während sich die Traverse über der Wellpappe vor und zurück bewegt, Knickfalten, Perforationen, Schnitte und/oder Kerben in der Wellpappe erzeugen. Während sich die Falzräder drehen, können diese im Wesentlichen in der gleichen vertikalen Position relativ zur Bearbeitungsvorrichtung bleiben. Im Gegensatz dazu kann das Schneidrad relativ zur Traverse selektiv angehoben und abgesenkt werden. Das Schneidrad ist dabei drehbar auf einem Schneidradrahmen montiert und der Schneidradrahmen beweglich mit der Traverse verbunden. Insbesondere ist der Schneidradrahmen verschiebbar auf einer oder mehreren Wellen montiert und durch eine oder mehrere Federn, die zwischen der Traverse und Schneidradrahmen angeordnet sind, in Richtung der angehobenen Position vorgespannt. Ein oder mehrere Hubmagnete werden verwendet, um den Schneidradrahmen und damit das Schneidrad selektiv aus einer angehobenen Ruheposition in eine abgesenkte Bearbeitungsposition zu verfahren. Die Hubmagnete umfassen jeweils einen Stößel, der bei Aktivierung und Deaktivierung der Hubmagnete linear aus- bzw. einfährt. Wenn der Stößel eingefahren wird, werden der Schneidradrahmen und das Schneidrad über die Federn angehoben. Hingegen wird bei durchgehender Aktivierung der Hubmagnete die Stößel ausgefahren, wodurch der Schneidradrahmen und das Schneidrad abgesenkt wird, um mit Hilfe des Schneidrads die Wellpappe zu schneiden.

Das Wirkprinzip der oben beschriebenen Bearbeitungsvorrichtungen basiert auf Linearmotoren mit pneumatischen und/oder elektrischen Antrieben, welche geradlinige Bewegungen ausführen und ggf. nach dem Hebelprinzip die Antriebskraft wandeln. Die Bearbeitungsvorrichtungen verbrauchen dabei nicht nur beim Verfahren der Werkzeuge zwischen der Ruhe- und Bearbeitungsposition Energie, sondern müssen auch in der Bearbeitungsposition mit erheblichen Energiemengen versorgt werden, um die Werkzeuge unter Aufwendung einer permanenten Haltekraft im Bearbeitungsbereich (mit Kontakt zum Werkstück) zu halten bzw. zu stabilisieren. Werden hierbei elektrische Motoren zum Verfahren einzelner Maschinenkomponenten eingesetzt, ist ein komplexes und aufwendiges Thermomanagement der warmlaufenden elektrischen Antriebe notwendig. Der Einsatz von pneumatischen Antrieben ist ebenfalls energieaufwendig und erfordert zudem eine regemäßige Wartung. Darüber hinaus kann mit pneumatischen Antrieben das Werkzeug weniger präzise positioniert werden als mit elektrischen Antrieben.

### Darstellung der Erfindung

Der Erfindung liegt daher die Aufgabe zugrunde eine Bearbeitungsvorrichtung, ein Bearbeitungssystem und ein Bearbeitungsverfahren vorzusehen, mit Hilfe dessen ein Werkstück, welches bevorzugt zumindest abschnittsweise aus Wellpappe besteht, energieeffizient und mit hoher Genauigkeit bearbeitet werden kann.

Diese Aufgabe wird erfindungsgemäß durch eine Bearbeitungsvorrichtung zum Bearbeiten eines Werkstücks, welches bevorzugt zumindest abschnittsweise aus Wellpappe besteht, nach dem Oberbegriff des Patentanspruchs 1, eine Bearbeitungseinheit nach dem Oberbegriff des Patentanspruchs 16, ein Bearbeitungssystem nach dem Oberbegriff des Patentanspruchs 17 und ein Bearbeitungsverfahren nach dem Oberbegriff des Patentanspruchs 18 gelöst. Besonders bevorzugte Weiterbildungen der Erfindung sind in den abhängigen Ansprüchen angegeben.

Der Erfindung liegt der Gedanke zugrunde, dass ein Exzenter eine Antriebswelle umfasst, an welcher mindestens eine Steuerscheibe (auch Exzenterscheibe genannt) angebracht ist, deren Mittelpunkt außerhalb der Wellenachse liegt, womit rotatorische (Dreh-) in translatorische (Längen-) Bewegungen umgewandelt werden können. Je größer dabei die Exzentrizität des Exzenters ist, desto größer wird der Hub und umgekehrt.

In diesem Zusammenhang wurde erkannt, dass ein elektrischer Antrieb besonders energiesparsam betrieben werden kann, wenn dieser einen Exzenter (mit einem daran angebrachten Werkzeug) in einem bestimmten Schwenkwinkelbereich rotiert, um einen gewünschten Vertikalhub (entspricht einem Betrag eines Abstands zwischen einer Ruhe- und Bearbeitungsposition) des Exzenters einzustellen. Gleichzeitig ist der Schwenkwinkel eines Exzenters derart einstellbar, dass durch einen elektrischen Antrieb nur ein geringes Halte(dreh)moment auf eine Exzenterwelle bzw. eine Antriebwelle des Exzenters aufgebracht werden muss, um ein Werkzeug in einer Bearbeitungsposition zu halten. Mit anderen Worten ausgedrückt, sowohl das rotierende Verfahren eines Exzenters zwischen einer Ruhe- und Bearbeitungsposition als auch das Verweilen in der Bearbeitungsposition kann mit minimalem Energieaufwand betrieben werden.

Zu diesem Zweck weist eine erfindungsgemäße Bearbeitungsvorrichtung zum Bearbeiten eines Werkstücks, welches bevorzugt zumindest abschnittsweise aus Wellpappe besteht, Folgendes auf:
eine Antriebseinheit, welche dazu eingerichtet ist, mindestens ein Werkzeug oder zwei Werkzeuge zwischen einer Bearbeitungsposition und einer Ruheposition, zu verfahren, dadurch gekennzeichnet, dass die Antriebseinheit mindestens eine Exzentereinheit antreibt, welche das mindestens eine Werkzeug oder die zwei Werkzeuge, zwischen der Bearbeitungsposition und der Ruheposition, bevorzugt um 30 Grad bis 180 Grad, weiter bevorzugt um 90 Grad, rotiert.

Die Bearbeitungsposition und die Ruheposition sind zwei sich voneinander unterscheidende Positionen im Raum, zwischen denen das Werkzeug verfahren bzw. rotiert werden kann. Die Bearbeitungsposition ist insbesondere eine Position, in der das Werkstück durch das Werkzeug bearbeitet wird, d.h. in welcher das Werkstück in Kontakt mit dem Werkzeug kommt. Das Werkzeug kann jedoch auch in die Bearbeitungsposition verfahren werden bzw. sich in dieser befinden, ohne dass das Werkstück vorhanden ist. Hingegen ist eine Ruheposition eine Position, in der das Werkstück durch das Werkzeug nicht bearbeitet wird, d.h. in welcher das Werkstück nicht in Kontakt mit dem Werkzeug kommt. Das Werkzeug kann jedoch auch in die Ruheposition verfahren werden bzw. sich in dieser befinden, auch wenn das Werkstück vorhanden ist.

Die beschriebene Bearbeitungsvorrichtung ist besonders vorteilhaft für Werkstücke, welche bevorzugt zumindest abschnittsweise aus Wellpappe bestehen, da Wellpappe für die Herstellung von Kartons auf unterschiedliche Art und Weise bearbeitet werden muss, wie beispielsweise durch Rillen, Schneiden, Perforieren und/oder Ritzen. Wellpappe ist zwar als Werkstück günstig in der Anschaffung, erfordert jedoch ein hohes Maß an Bearbeitungsgenauigkeit, um anschließend ein hochwertiges und funktionales Endprodukt zu schaffen. Es ist jedoch auch denkbar, dass das Werkstück (zumindest abschnittsweise) aus einem anderen Material als Wellpappe besteht, welches ein im Wesentlichen flaches blattförmiges Material ist, das zu einer schachtelähnlichen Form gefaltet werden kann, wie ein Holz-, Metall und/oder Plastikmaterial. Hierzu hat dieses eine geeignete Dicke und ein geeignetes Gewicht, so dass es sich zu einer schachtelähnlichen Form biegen und/oder falten lässt. Das im Wesentlichen flache bzw. blattförmige Material kann jedoch auch nur derart bearbeitet werden, dass es vollständig durchtrennt und/oder perforiert wird, ohne dass es später zu einer schachtelähnlichen Form faltbar ist.

Ein wesentlicher Vorteil der oben beschriebenen Bearbeitungsvorrichtung liegt darin, dass die Antriebseinheit direkt mit der Exzentereinheit gekoppelt ist, um das mindestens eine Werkzeug oder die zwei Werkzeuge zu verfahren, und zwar ohne, dass weitere Getriebeeinheiten oder mechanische Kopplungssysteme dazwischengeschaltet sind. Dies ermöglicht eine kompakte und nahezu wartungsfreie Vorrichtung. Gleichzeitig bietet der Einsatz der Exzentereinheit den Vorteil, dass mindestens ein Werkzeug oder zwei Werkzeuge an nur eine Antriebseinheit angebunden werden können. Die Exzentereinheit kann jedoch auch mit nur einem einzigen Werkzeug oder nur zwei Werkzeugen verbunden sein. Es können jedoch auch drei, vier, fünf oder eine Vielzahl von Werkzeugen mit der Exzentereinheit gekoppelt sein.

Ein weiterer wesentlicher Vorteil ist der energiesparsame Betrieb der erfindungsgemäßen Bearbeitungsvorrichtung, der durch Ausnutzung der spezifischen Schwenk- bzw. Rotationseigenschaften der Exzentereinheit erreicht wird. So entspricht eine Bearbeitungsposition der um 360 Grad rotierbaren Exzentereinheit (bzw. des daran gekoppelten Werkzeugs) einem unterem Totenpunkt auf einer Kreisbahn bzw. einer 6 Uhr Stellung auf einer Kreisbahn, auf welcher sich die Exzentereinheit (bzw. das daran gekoppelte Werkzeug) beim Rotieren bewegt. In dieser Bearbeitungsposition muss der Antrieb nur ein geringes Halte(dreh)moment aufbringen, um die Exzentereinheit (bzw. das daran gekoppelten Werkzeug) in dieser Position beim Bearbeiten des Werkstücks zu halten bzw. einem (Raus)rotieren aus dieser Position entgegenzuwirken.

Eine Ruheposition der um 360 Grad rotierbaren Exzentereinheit (bzw. des daran gekoppelten Werkzeugs) entspricht einem oberen Totenpunkt auf einer Kreisbahn bzw. einer 12 Uhr Stellung auf einer Kreisbahn, auf welcher sich die Exzentereinheit (bzw. das daran gekoppelte Werkzeug) beim Rotieren bewegt. In dieser Ruheposition muss der Antrieb nur ein geringes Halte(dreh)moment aufbringen, um die Exzentereinheit (bzw. das daran gekoppelten Werkzeug) in dieser Position zu halten bzw. einem (Raus)rotieren aus dieser Position entgegenzuwirken.

Eine weitere Ruheposition der um 360 Grad rotierbaren Exzentereinheit (bzw. des daran gekoppelten Werkzeugs) entspricht einer 3 und/oder 9 Uhr Stellung auf einer Kreisbahn, auf welcher sich die Exzentereinheit (bzw. das daran gekoppelte Werkzeug) beim Rotieren bewegt. Auch in dieser Ruheposition muss der Antrieb nur ein geringes Halte(dreh)moment aufbringen, um die Exzentereinheit (bzw. das daran gekoppelte Werkzeug) in dieser Position zu halten bzw. einem (Raus)rotieren aus dieser Position entgegenzuwirken.

Auf Grund der oben beschriebenen Anordnung der Bearbeitungsposition und Ruheposition(en) kann das Werkzeug besonders effektiv, effizient und schnell zwischen diesen Positionen verfahren werden. So wird die Exzentereinheit (bzw. das daran gekoppelten Werkzeug) lediglich um 180 Grad rotiert (entspricht einem Schwenkwinkel um 180 Grad), um zwischen der Bearbeitungsposition und einer Ruheposition zu verfahren. Mit anderen Worten ausgedrückt, die Exzentereinheit (bzw. das daran gekoppelten Werkzeug) bewegt sich auf der Kreisbahn zwischen der 6 Uhr und der 12 Uhr Stellung. Besonders vorteilhaft ist eine Rotation der Exzentereinheit (bzw. des daran gekoppelten Werkzeugs) um 90 Grad (entspricht einem Schwenkwinkel um 90 Grad), um zwischen der Bearbeitungsposition und einer Ruheposition zu verfahren. Mit anderen Worten ausgedrückt, die Exzentereinheit (bzw. das daran gekoppelten Werkzeug) bewegt sich auf der Kreisbahn zwischen der 6 Uhr und der 9 Uhr Stellung und/oder 3 Uhr Stellung. Hierbei muss der Antrieb nur besonders wenig Antriebsenergie aufbringen, um einen entsprechenden Vertikalhub des Werkzeugs zu gewährleisten. Es ist jedoch auch denkbar, dass die die Exzentereinheit (bzw. das daran gekoppelten Werkzeug) mit einem Schwenkwinkel rotiert wird, welcher in einem Bereich von 30 Grad bis 180 Grad liegt. Dies ist dann vorteilhaft, wenn damit ein spezifischer Vertikalhub eingestellt werden soll.

Darüber hinaus ergibt sich der energiesparsame Betrieb der Antriebseinheit auch dadurch, dass auf Grund der oben beschriebene Anordnung der Bearbeitungsposition und Ruheposition(en) zwischen dem vertikalen Hub der Exzentereinheit (bzw. des daran gekoppelten Werkzeugs) und dem Schwenkwinkel der Exzentereinheit eine Beziehung besteht, die in vorteilhafter Weise mit einer Beschleunigungsphase, einer Phase gleichförmiger Geschwindigkeit und einer Bremsphase des Antriebs, welcher die Exzentereinheit rotierend antreibt, zusammenfällt. Daher kann die Antriebseinheit in diesen Phasen besonders energieeffizient arbeiten.

In einer bevorzugten Ausführungsform kann die Exzentereinheit eine durch die Antriebseinheit angetriebene Antriebswelle aufweisen, welche bevorzugt ortsfest rotierbar gelagert ist. Mit anderen Worten ausgedrückt, die Antriebseinheit treibt die Exzentereinheit direkt mittels der Antriebswelle an. Dadurch entsteht ein wartungsarmes Kopplungssystem zwischen dem Antrieb und dem Werkzeug. Nachdem die Antriebswelle selbst ortsfest rotierbar gelagert ist, können die bei der Bearbeitung auf die Exzentereinheit wirkende Kräfte materialschonend auf die gesamte Bearbeitungsvorrichtung verteilt werden.

Weiter bevorzugt kann die Exzentereinheit eine kreisförmige Steuerscheibe oder zwei kreisförmige Steuerscheiben aufweisen, die mit der Antriebswelle direkt verbunden ist/sind, wobei eine Längsachse der Antriebswelle senkrecht durch die Steuerscheibe oder die zwei Steuerscheiben verläuft und exzentrisch zum Mittelpunkt der Steuerscheibe oder der Steuerscheiben angeordnet ist. Auf diese Weise kann die Kraft des Antriebs über die Antriebswelle direkt an die Steuerscheibe(n) übertragen werden. Zudem können zwei Steuerscheiben gleichzeitig mit nur einem Antrieb betätigt werden. Dies ermöglicht eine kompakte Konfiguration der Bearbeitungsvorrichtung. Zudem ist die kreisförmige Form der Steuerscheiben vorteilhaft, um Bearbeitungswerkzeuge platzsparend entlang des gesamten Umfangs der Steuerscheibe(n) anzuordnen.

Die kreisförmige(n) Steuerscheibe(n) ist (sind) außerdem dazu eingerichtet, dass die exzentrische Anordnung der Antriebswelle an der (den) Steuerscheibe(n), dessen Längsachse senkrecht durch die Steuerscheibe(n) verläuft, in Bezug auf den Mittelpunkt der Steuerscheibe(n) variierbar/unterschiedlich eingestellt werden kann. Mit anderen Worten ausgedrückt, ein Abstand zwischen dem Mittelpunkt der Steuerscheibe und einem Punkt auf der Steuerscheibe, durch den die Längsachse der Antriebswelle senkrecht verläuft, ist variierbar/unterschiedlich. Auf diese Weise kann die Antriebswelle flexibel an die Steuerscheibe(n) angekoppelt werden, um einen spezifischen Vertikalhub beim Rotieren festzulegen.

Sind zwei kreisförmige Steuerscheiben mit der Antriebswelle direkt verbunden, wobei eine Längsachse der Antriebswelle senkrecht durch die zwei Steuerscheiben verläuft und exzentrisch zum Mittelpunkt der Steuerscheiben angeordnet ist, können die zwei kreisförmige Steuerscheiben (in einer Seitenansicht entlang der Längsachse der Antriebswelle bzw. mit Blickrichtung parallel zur Längsachse) deckungsgleich oder versetzt an beiden Enden der Antriebswelle angeordnet sein. Es versteht sich, dass der Versatz der zwei kreisförmige Steuerscheiben auch durch eine unterschiedliche exzentrische Anordnung an der Antriebswelle bedingt sein kann.

Darüber hinaus können die zwei zueinander versetzt an der Antriebswelle angeordneten kreisförmige Steuerscheiben weiterhin so angeordnet sein, sodass sich ein Werkzeug, welches mit der einen Steuerscheibe verbunden ist, in einer Bearbeitungsposition befindet, während sich das zweite Werkzeug, welches mit der zweiten Steuerscheibe verbunden ist, in einer Ruheposition befindet. Nach einem Rotieren der Antriebswelle, bevorzugt um 90 Grad, können die zwei zueinander versetzt an der Antriebswelle angeordneten kreisförmige Steuerscheiben so angeordnet sein, sodass sich ein Werkzeug, welches mit der einen Steuerscheibe verbunden ist, in einer Ruheposition befindet, während sich das zweite Werkzeug, welches mit der zweiten Steuerscheibe verbunden ist, ebenfalls in einer Ruheposition befindet.

Noch weiter bevorzugt kann das mindestens eine Werkzeug mit der Steuerscheibe über ein Lager verbunden sein, oder die zwei Werkzeuge mit den zwei Steuerscheiben über zwei Lager verbunden sind, wobei das/die Lager bevorzugt entlang eines Außenumfangs der Steuerscheibe angeordnet ist/sind, wobei das Lager bevorzugt ein Kugellager ist. Dies ermöglicht ein Rotieren des Werkzeugs, und zwar bevorzugt entlang des Umfangs der Steuerscheibe. Somit kann das Werkzeug bzw. die Bearbeitungsvorrichtung in der Bearbeitungsposition verbleiben und das Werkstück kann sich am (rotierenden) Werkzeug, bevorzugt mit Hilfe einer Fördereinrichtung, vorbeibewegen, wobei das Werkzeug mit Hilfe des Lagers entlang der Steuerscheibe rotiert. Es versteht sich, dass auch andere Gleitlager anstelle des Kugellagers verwendet werden können, wie beispielsweise Wälzlager, Sinterlager oder Kunststofflager. Die Lager bieten außerdem die Möglichkeit, das Werkzeug direkt an (und bevorzugt entlang des gesamten Umfangs) der Steuerscheibe zu lagern. Dies ermöglicht ein kompaktes Design der Bearbeitungsvorrichtung.

In einer bevorzugten Ausführungsform kann es vorgesehen sein, dass die Exzentereinheit einen an die Antriebswelle gekoppelten Werkzeughalter oder zwei an die Antriebswelle gekoppelte Werkzeughalter aufweist, welche das mindestens eine Werkzeug (beispielsweise eine kreisförmige Scheibenklinge, ein Schneidrad, oder ein Perforierwerkzeug) rotierbar lagern, wobei eine Längsachse der Antriebswelle parallel versetzt zu einer Rotationsachse des mindestens einen rotierbar gelagerten Werkzeugs verläuft. Gemäß dieser Konfiguration wird eine flexible Anbringungsmöglichkeit für das mindestens eine Werkzeug geschaffen. Bevorzugt ist hierbei, dass die Exzentereinheit nur ausschließlich einen einzigen an die Antriebswelle gekoppelten Werkzeughalter aufweist.

Der Werkzeughalter dient dazu, das mindestens eine Werkzeug so zu lagern, dass es um eine Rotationsachse frei rotieren kann, wenn es in der Bearbeitungsposition in Eingriff mit dem Werkstück kommt. Hierzu kann das Werkzeug an einer entsprechenden Rotationswelle angebracht sein, welche am Werkzeughalter rotierbar gelagert ist. Alternativ rotiert das Werkzeug selbst um eine am Werkzeughalter ortsfest gelagerte Welle. Durch den parallelen Versatz (der beispielsweise bevorzugt mehr oder weniger als 200 mm, weiter bevorzugt mehr oder weniger als 100 mm beträgt, noch weiter bevorzugt mehr oder weniger als 50 mm beträgt, noch weiter bevorzugt mehr oder weniger als 25 mm beträgt) der Längsachse der Antriebswelle zu der Rotationsachse der Rotationswelle des am Werkzeughalter rotierbar gelagerten Werkzeugs, kann das Werkzeug zwischen der Ruheposition und der Bearbeitungsposition exzentrisch rotiert werden. Mit anderen Worten ausgedrückt, durch die exzentrische Anordnung des Werkzeugs mit Hilfe des Werkzeughalters gegenüber (der Längsachse) der Antriebswelle (bedingt durch den parallelen Versatz der Längsachse der Antriebswelle zu der Rotationsachse der Rotationswelle des am Werkzeughalter rotierbar gelagerten Werkzeugs), kann das Werkzeug zwischen der Ruheposition und der Bearbeitungsposition exzentrisch rotiert/geschwenkt werden. Gleichzeitig kann das Werkzeug am Werkzeughalter sowohl in der Ruheposition als auch in der Bearbeitungsposition (ortsfest) um eine Rotationsachse rotieren. Hierbei versteht sich, dass die Längsachse der Antriebswelle ebenfalls eine Rotationsachse darstellt, welche jedoch parallel versetzt zu der Rotationsachse des Werkzeugs am Werkzeughalter ist. Damit weist die Vorrichtung folglich mindestens zwei Rotationsachsen auf, und zwar eine erste (die auch die Längsachse der Antriebswelle ist), um die das Werkzeug (exzentrisch) zwischen eine Ruheposition und einer Bearbeitungsposition rotiert wird, und eine zweite, um die das Werkzeug am Werkzeughalter in der entsprechenden (ortsfest eingestellten) Ruheposition und/oder Bearbeitungsposition rotieren kann.

Des Weiteren können auch zwei Werkzeughalter mit jeweils mindestens einem Werkzeug an die Antriebswelle gekoppelt sein, bevorzugt an die entsprechenden zwei Enden der Antriebswelle. Es ist außerdem auch vorstellbar, dass an den (die) jeweiligen Endbereich(e) der Antriebswelle mehrere Werkzeughalter angebracht sind, sodass diese entlang der Längsrichtung der Antriebswelle in einem entsprechenden Abstand zueinander angeordnet sind.

Darüber hinaus versteht sich, dass eine Exzentereinheit auch mindestens einen Werkzeughalter mit mindestens einem Werkzeug und mindestens eine Steuerscheibe mit mindestens einem Werkzeug umfassen kann. Mit anderen Worten ausgedrückt, beispielsweise kann an einem Ende der Antriebswelle mindestens ein Werkzeughalter mit mindestens einem Werkzeug angebracht sein und an dem anderen Ende der Antriebswelle mindestens eine Steuerscheibe mit mindestens einem Werkzeug. Es ist auch denkbar, dass auf beiden Seiten der Antriebswelle mehrere Werkzeughalter und/oder Steuerscheiben mit jeweils mindestens einem Werkzeug gekoppelt sind, welche beispielsweise entlang der Längsrichtung der Antriebswelle in einem entsprechenden Abstand zueinander angebracht sind.

In einer bevorzugten Ausführungsform kann der Werkzeughalter ein Werkzeugwechsler sein, der bevorzugt eine Trägerscheibe umfasst, welcher das mindestens eine Werkzeug, bevorzugt zwei oder drei Werkzeuge (beispielsweise eine kreisförmige Scheibenklinge, ein Schneidrad, oder eine Perforierwerkzeug), rotierbar lagert. Dies ist vorteilhaft, da zwischen verschiedenen Werkzeugen gewechselt werden kann, welche jeweils in der Bearbeitungsposition eingesetzt werden sollen. So kann durch die Rotation des Werkzeugwechslers ein entsprechendes an der Trägerscheibe montiertes Werkzeug (exzentrisch) in die Bearbeitungsposition rotiert werden, während die übrigen (ein oder zwei) Werkzeuge sich in der Ruheposition befinden. In der Ruheposition bzw. der Bearbeitungsposition sind die Werkzeuge an der Trägerscheibe (um entsprechende Rotationsachsen) (ortsfest) rotierbar gelagert. Die Rotationsachsen der Werkzeuge (die an der Trägerscheibe gelagert sind) sind dabei jeweils zu der Längsachse (Rotationsachse) der Antriebswelle parallel versetzt.

In ein anderen bevorzugten Ausführungsform kann der Werkzeughalter mindestens ein oder zwei plattenförmige Elemente aufweisen, die das mindestens eine Werkzeug rotierbar lagern, bevorzugt zwischen den zwei plattenförmigen Elementen rotierbar lagern. Auf diese Weise kann eine einfach und stabile Lagerstruktur geschaffen werden, um das Werkzeug stabil zu lagern und bei Bedarf schnell und einfach von der Antriebswelle zu entkoppeln. Insbesondere ist hierzu eine Rotationswelle des Werkzeugs an den beiden plattenförmigen Elementen gelagert. Das Werkzeug ist beispielsweise zwischen den zwei plattenförmigen Elementen so angeordnet, dass mehr als 3/4 der Werkzeugfläche von den zwei plattenförmigen Elementen bedeckt wird.

In ein anderen bevorzugten Ausführungsform kann das mindestens eine Werkzeug oder die zwei Werkzeuge die Form einer Kreisscheibe, insbesondere einer Ringscheibe aufweisen, an welcher an einem ersten Kreis-Außenumfang eine erste Werkstückkontaktfläche angeordnet ist, welche bevorzugt eine Messerschneide und/oder ein Rillrad aufweist. Dies hat den Vorteil, dass der gesamte Kreis-Außenumfang des Werkzeugs mit dem Werkstück beim Rotieren in Kontakt kommen kann und sich die Werkstückkontaktfläche gleichmäßig (verzögert) abnutzt. Gleichzeitig ist die Form einer flachen Scheibe vorteilhaft für eine kompakte Bearbeitungsvorrichtung. Die bevorzugte Ausführung als Ringescheibe sorgt zudem für eine gleichmäßige Kraftverteilung vom Werkzeug auf die Steuerscheibe, was zur Stabilität und Langlebigkeit der Vorrichtung beiträgt. Es ist auch denkbar, dass die erste Werkstückkontaktfläche (zusätzlich auch) geschärfte Kanten, Zacken, Zähne, Kufen oder dergleichen aufweist.

Weiter bevorzugt kann an einem zweiten Kreis-Außenumfang eine zweite Werkstückkontaktfläche angeordnet sein, welche bevorzugt dazu eingerichtet ist, über eine Oberfläche des Werkstücks abzurollen. Die zweite Werkstückkontaktfläche, die an der Kreisscheibe bzw. der Ringscheibe angeordnet ist, stabilisiert hierbei in vorteilhafter Weise das Werkstück beim Bearbeiten durch die erste Werkstückkontaktfläche, indem es über das Werkstück in der Nähe des Bearbeitungsbereichs abrollt, und zwar ohne eine wesentliche Verformung des Werkstücks zu bewirken.

Noch weiter bevorzugt kann an einem dritten Kreis-Außenumfang eine dritte Werkstückkontaktfläche angeordnet sein, welche bevorzugt dazu eingerichtet ist, über eine Oberfläche des Werkstücks abzurollen. Die dritte Werkstückkontaktfläche, die an der Kreisscheibe bzw. der Ringscheibe angeordnet ist, stabilisiert hierbei in vorteilhafter Weise das Werkstück beim Bearbeiten durch die erste Werkstückkontaktfläche, indem es über das Werkstück in der Nähe des Bearbeitungsbereichs abrollt, und zwar ohne eine wesentliche Verformung am Werkstück zu bewirken.

Weiter bevorzugt kann ein Radius des zweiten Kreis-Außenumfangs der zweiten Werkstückkontaktfläche und/oder ein Radius des dritten Kreis-Außenumfangs der dritten Werkstückkontaktflächen kleiner sein als ein Radius des zweiten Kreis-Außenumfangs der zweiten Werkstückkontaktfläche. Anders ausgedrückt, die zwei und/oder drei kreisförmigen Werkstückkontaktflächen des kreisförmigen Werkzeugs bilden einen abgestuften Außenumfang, der in vorteilhafter Weise das Werkstück bzw. die Werkstückoberfläche in der Nähe des Bearbeitungsbereichs stabilisiert.

Noch weiter bevorzugt kann die erste Werkstückkontaktfläche zwischen der zweiten und dritten Werkstückkontaktfläche angeordnet sein. Dies ermöglicht eine symmetrische Stabilisierung des Werkstücks bzw. der Werkstückoberfläche in der Nähe des Bearbeitungsbereichs und führt folglich zu einem besonders hochwertigen Bearbeitungsergebnis.

In ein anderen bevorzugten Ausführungsform kann die Antriebseinheit ein elektrischer Motor sein, der beispielsweise ein Torque-Motor ist. Dieser ist vorteilhaft, da er hochdynamisch, spielarm und momentenstark arbeitet. Unter einem Torque-Motor ist vereinfacht ein auf hohe Drehmomente optimierter, großer Servomotor mit einer Hohlwelle zu verstehen. Beispielsweise kann der Torque-Motor ein bürstenloser Gleichstrommotor sein. Der Torque-Motor ist als Außenläufer (Stator innen, Rotor außen) oder als herkömmlicher Innenläufer (Rotor innen, Stator außen) einsetzbar. Auf diese Weise kann ein schnelles und genaues Verfahren und Positionieren des Werkzeugs realisiert werden. Gleichzeitig ist eine direkte Kopplung der Antriebswelle an den Rotor des Innenläufers möglich, sodass ein kompaktes Design erreicht wird.

In einer bevorzugten Ausführungsform kann die Antriebseinheit auf der Antriebswelle angeordnet sein, bevorzugt einen in Längsrichtung ausgedehnten Teil der Antriebswelle vollumfänglich umschließen. Auf diese Weise wird ein kompaktes Design der Bearbeitungsvorrichtung erzielt und die Antriebseinheit kann die Antriebskraft direkt auf die Antriebswelle übertragen. Beispielsweise ist die Antriebseinheit auf der Antriebswelle so angeordnet, dass sich die Antriebseinheit zwischen zwei in Längsrichtung der Antriebswelle angeordneten Werkzeughaltern und/oder Steuerscheiben befindet. Die Antriebseinheit ist bevorzugt ein Torque-Motor beispielsweise ein Innenläufer-Motor, bei welchem der Stator bevorzugt als ein Teil der Antriebswelle der Exzentereinheit ausgebildet ist. Damit erstreckt sich die Antriebswelle durch die Antriebseinheit hindurch und/oder ein Teil der Antriebswelle wird in Längsrichtung durch die Antriebseinheit (vollständig) umschlossen.

Weiter bevorzugt kann ein Abstand (A) zwischen der Antriebseinheit und der Steuerscheibe und/oder ein Abstand (A) zwischen der Antriebseinheit und dem Werkzeughalter weniger als 30 mm, bevorzugt weniger als 20 mm, noch weiter bevorzugt 18 mm betragen. Diese Konfiguration stellt ein kleines und kompaktes Design sicher und das von der Antriebseinheit erzeugte Drehmoment kann nahezu spiel-, reibungs- und verlustfrei übertragen werden bzw. zur Rotation/Bewegung des Werkzeugs zwischen der Bearbeitungs- und Ruheposition genutzt werden. Gleichzeitig kann das Werkzeug energiesparsam in der Bearbeitungs- und Ruheposition gehalten werden.

Eine erfindungsgemäße Bearbeitungseinheit umfasst mindestens zwei der oben beschriebenen Bearbeitungsvorrichtungen, welche an einer horizontal und/oder vertikal verfahrbaren Trägervorrichtung angebracht sind, wobei bevorzugt die Antriebswellen der mindestens zwei Bearbeitungsvorrichtungen parallel zueinander angeordnet sind. Ein Abstand der zwei parallel zueinander angeordneten Antriebswellen kann beispielsweise mehr oder weniger als 500 mm, bevorzugt mehr oder weniger als 300 mm, noch weiter bevorzugt mehr oder weniger als 100 mm, betragen. Mit dieser Konfiguration wird eine kompakte Einheit geschaffen, mit welcher (mehrere) Werkstücke (gleichzeitig) an verschiedenen Bearbeitungspositionen bearbeiten werden können. Die Bearbeitungsvorrichtungen sind bevorzugt in einem Halterungsgestell montiert, welches an einer Traverse horizontal und/oder vertikal verfahrbar ist.

Ein erfindungsgemäßes Bearbeitungssystem umfasst mindestens eine oben beschriebene Bearbeitungsvorrichtung und/oder eine oben beschriebene Bearbeitungseinheit, eine Lagervorrichtung zum Lagern des Werkstücks, welches bevorzugt zumindest abschnittsweise aus Wellpappe ist, eine Zuführvorrichtung und/oder eine Fördervorrichtung zum Zuführen und/oder Fördern des Werkstücks besteht, wobei die Bearbeitungsvorrichtung und/oder die Bearbeitungseinheit entlang des beförderten Werkstücks linear verfahrbar ist. Mit diesem Bearbeitungssystem können eine Vielzahl von Bearbeitungsschritte genau und energieeffizient an einem Werkstück durchgeführt werden. Das Bearbeitungssystem kann hierbei zwei, drei, vier oder eine Vielzahl der oben beschriebenen Bearbeitungsvorrichtung aufweisen, die sich jeweils einzeln und/oder gemeinsam entlang des Werkstücks verfahren lassen. Dieses System ist hoch flexibel und kann (gleichzeitig) mehrere Bearbeitungsvorgänge am Werkstück ausführen.

Ein erfindungsgemäßes Verfahren zum Bearbeiten eines Werkstücks, bevorzugt mittels der oben beschriebenen Bearbeitungsvorrichtung und/oder der oben beschriebenen Bearbeitungseinheit oder des oben beschriebenen Bearbeitungssystems umfasst folgende Schritte:
Zuführen und/oder Fördern eines Werkstücks, welches bevorzugt zumindest abschnittsweise aus Wellpappe besteht, mit einer Zuführvorrichtung und/oder einer Fördervorrichtung zu einer Bearbeitungsvorrichtung und/oder einer Bearbeitungseinheit; Verfahren eines Werkzeugs oder von zwei Werkzeugen der Bearbeitungsvorrichtung und/oder der Bearbeitungseinheit zwischen einer Bearbeitungsposition und einer Ruheposition, wobei das eine Werkzeug oder die zwei Werkzeuge zwischen der Bearbeitungsposition und der Ruheposition, bevorzugt um 30 Grad bis 180 Grad, weiter bevorzugt um 90 Grad, exzentrisch rotiert wird/werden; und
Bearbeiten, bevorzugt Schneiden und/oder Perforieren, des Werkstücks;
Mit diesem Verfahren wird ein Werkstück genau und energiesparsam bearbeitet. Außerdem ist es hoch flexibel und es können (gleichzeitig) mehrere Bearbeitungsvorgänge mit einer Vielzahl der oben beschrieben Bearbeitungsvorrichtung am Werkstück ausführt werden.

Bevorzugt wird beim Verfahren aus der Ruheposition in die Bearbeitungsposition und/oder aus der Bearbeitungsposition in die Ruheposition das eine Werkzeug oder der zwei Werkzeuge in eine Förderrichtung des Werkstücks exzentrisch rotiert.

Durch diesen Bewegungsvorgang des Werkzeugs kann ein Überschneiden des Werkstücks, insbesondere bei hohen Fördergeschwindigkeiten von mindestens 1 m/s verhindert werden. Die Exzentereinheit wird dabei so exzentrisch rotiert/verschwenkt, dass das Werkzeug einen entsprechenden Hub aus der Ruheposition in die Bearbeitungsposition und/oder aus der Bearbeitungsposition in die Ruheposition ausführt, sodass an einer Position (Bearbeitungsposition) auf der (kreisförmigen) Bewegungsbahnkurve des Werkzeugs die Förderrichtung des Werkstücks und die Bewegungsrichtung des Werkzeugs identisch sind.

### Kurze Beschreibung der Zeichnungen

Weitere Merkmale und Vorteile des Verfahrens und der Vorrichtung ergeben sich aus der nachfolgenden Beschreibung von Ausführungsformen unter Bezugnahme auf die beiliegenden Zeichnungen. Von diesen Zeichnungen zeigt:
- Fig. 1a: eine erste Ausführungsform der Bearbeitungsvorrichtung in einer Ruheposition in einer Schrägansicht;
- Fig. 1b: eine erste Ausführungsform der Bearbeitungsvorrichtung in einer Ruheposition in einer Seitensicht;
- Fig. 2a: eine erste Ausführungsform der Bearbeitungsvorrichtung in einer weiteren Ruheposition in einer Schrägansicht;
- Fig. 2b: eine erste Ausführungsform der Bearbeitungsvorrichtung in einer weiteren Ruheposition in einer Seitensicht;
- Fig. 3a: eine erste Ausführungsform der Bearbeitungsvorrichtung in einer Bearbeitungsposition in einer Schrägansicht;
- Fig. 3b: eine erste Ausführungsform der Bearbeitungsvorrichtung in einer Bearbeitungsposition in einer Seitenansicht;
- Fig. 4a: eine zweite Ausführungsform der Bearbeitungsvorrichtung in einer Bearbeitungsposition bzw. Ruheposition in einer Schrägansicht;
- Fig. 4b: eine zweite Ausführungsform der Bearbeitungsvorrichtung in einer Bearbeitungsposition bzw. Ruheposition in einer Seitenansicht;
- Fig. 5a: eine zweite Ausführungsform der Bearbeitungsvorrichtung in einer Ruheposition in einer Schrägansicht;
- Fig. 5b: eine zweite Ausführungsform der Bearbeitungsvorrichtung in einer Ruheposition in einer Seitenansicht; und
- Fig. 6: ein Diagramm, welches die Beziehung zwischen Schwenkwinkel und vertikalem Hub darstellt;
- Fig. 7a: eine dritte Ausführungsform der Bearbeitungsvorrichtung in einer Schrägansicht;
- Fig. 7b: eine dritte Ausführungsform der Bearbeitungsvorrichtung Vorderansicht;
- Fig. 7c: eine dritte Ausführungsform der Bearbeitungsvorrichtung Seitenansicht;
- Fig. 7d: eine dritte Ausführungsform der Bearbeitungsvorrichtung Rückansicht;
- Fig. 8a: eine vierte Ausführungsform der Bearbeitungsvorrichtung in einer Schrägansicht;
- Fig. 8b: eine vierte Ausführungsform der Bearbeitungsvorrichtung Vorderansicht;
- Fig. 8c: eine vierte Ausführungsform der Bearbeitungsvorrichtung Seitenansicht;
- Fig. 9: einen schematischen Bewegungsablauf einer Bearbeitungsvorrichtung;

### Beschreibung von Ausführungsformen

Gleiche Bezugszeichen, die in verschiedenen Figuren aufgeführt sind, benennen identische, einander entsprechende, oder funktionell ähnliche Elemente. Es ist für den Fachmann ersichtlich, dass einzelne, jeweils in verschiedenen Ausführungsformen beschriebene Merkmale auch in einer einzigen Ausführungsform umgesetzt werden können, sofern sie nicht strukturell inkompatibel sind. Gleichermaßen können verschiedene Merkmale, die im Rahmen einer einzelnen Ausführungsform beschrieben sind, auch in mehreren Ausführungsformen einzeln oder in jeder eingerichteten Unterkombination vorgesehen sein.

Figur 1a zeigt eine Schrägansicht und Figur 1b eine Seitenansicht einer ersten Ausführungsform der Bearbeitungsvorrichtung (2) in einer Ruheposition mit einem einzelnen Werkzeug (6), welches mittels eines Kugellagers (5) an eine Steuerscheibe (4) gekoppelt ist, die an einem distalen Ende einer ortfesten rotierbaren Antriebswelle (3) angebracht ist. Es können hierbei auch andere Lager wie Wälzlager, Sinterlager oder Kunststofflager verwendet werden. Die Steuerscheibe (4) und die Antriebswelle (3) sind dabei an einer Kopplungsstelle (11), insbesondere lösbar, miteinander verbunden, beispielsweise mit einer Schraubverbindung. Es sind jedoch auch andere lösbare und auch nicht lösbare Verbindungsarten denkbar. Die Antriebswelle (3) ist mit einem nicht in der Figur 1a/b zeigten elektrischen Torque-Motor verbunden. Dieser kann derart mit der Antriebswelle (3) verbunden sein, dass er diese um 360 Grad rotiert. Die Antriebswelle (3) ist beispielsweise als Teil eines Rotors eines Innenläufers (Torque-Motor) ausgebildet oder an diesen gekoppelt. Der Torque-Motor sitzt somit in der Nähe der Antriebswelle (3) bzw. ist um diese herum angeordnet, sodass eine kompakte Bearbeitungsvorrichtung (2) gebildet wird.

Das Werkzeug (6) ist in dieser Ausführungsform als Ringscheibe ausgeführt, wobei am (Innen)-Umfang einer inneren kreisrunde Aussparung der Ringscheibe ein Kugellager (5) angeordnet ist, welches gleichzeitig an einem Außenumfang der Steuerscheibe (4) angeordnet ist. Das Werkzeug (6) ist mit einer ersten (7) und einer zweiten (8) Werkstückkontaktfläche ausgebildet, die entlang entsprechender Außenumfänge des ringförmigen Werkzeugs (6) angeordnet sind. Die erste (7) und zweite (8) Werkstückkontaktfläche bilden dabei eine abgestufte Ringescheibe, wobei ein Radius eines Ringkreises der ersten Werkstückkontaktfläche (7) größer ist als ein Radius eines Ringkreises der zweiten Werkstückkontaktfläche (8) bzw. größer ist als ein Radius eines Ringkreises der ersten Abstufung (8), die durch die zweite Werkstückkontaktfläche (8) gebildet wird. Die erste (7) und zweite (8) Werkstückkontaktfläche bzw. die erste Abstufung (8) erstrecken sich entsprechend um den gesamten Außenumfang des ringförmigen Werkzeugs (6). Das Werkzeug (6) hat zudem eine dritte Werkstückkontaktfläche bzw. eine dritte Abstufung, die jedoch in Figur 1a/b nicht sichtbar gezeigt ist. Die dritte Werkstückkontaktfläche ist identisch mit der zweiten Werkstückkontaktfläche (8), wobei die zweite (8) und dritte Werkstückkontaktfläche symmetrisch auf je einer Seite des ringförmigen Werkzeugs (6) angeordnet sind, um zwei kreissymmetrische Abstufungen um zwei Außenumfänge der Kreisscheibe zu bilden. Die ersten Werkstückkontaktfläche (7) liegt hierbei zwischen der zweiten (8) und dritten Werkstückkontaktfläche und ist als eine Messerschneide ausgebildet. Die ersten Werkstückkontaktfläche (7) kann (zusätzlich) ein Rillrad (10) aufweisen, welches nur einen Teil der ersten Werkstückkontaktfläche (7) ausbildet. Mit anderen Worten ausgedrückt, das Rillrad (10) nimmt 5 %, 10 %, 15 %, 20 %, 25 %, oder 50 % der ersten Werkstückkontaktfläche (7) ein.

Es versteht sich, dass die zweite (8) und dritte Werkstückkontaktfläche eine Fläche ausbilden, die nicht notwendigerweise mit Bearbeiten mit dem Werkstück in Kontakt kommen müssen. Mit anderen Worten ausgedrückt, das Werkzeug (6) kann sich derart in der Bearbeitungsposition befinden bzw. in diese rotiert werden ohne die zweite (8) und dritte Werkstückkontaktfläche das Werkstück berühren, sondern nur die erste Werkstückkontaktfläche (7). Ein hierzu entsprechender Vertikalhub kann hierbei beispielsweise durch einen bestimmten Schwenkwinkel oder durch Einstellen der exzentrischen Kopplung zwischen Antriebswelle (3) und Steuerscheibe (4) erreicht werden.

In Figur 1a/b befindet sich die Bearbeitungsvorrichtung (2) in einer Ruheposition. Dies bedeutet, dass die Werkstückkontaktflächen (7, 8, 9) des Werkzeugs (6) der Bearbeitungsvorrichtung (2) mit dem Werkstück (1) nicht in Kontakt stehen, und zwar unabhängig davon, ob sich ein Werkstück (1) in einem Bearbeitungsbereich der Bearbeitungsvorrichtung (2) bzw. des Bearbeitungssystems befindet. Mit anderen Worten ausgedrückt, die um 360 Grad rotierbare Exzentereinheit bzw. die Steuerscheibe (4) und das daran gekoppelte Werkzeug (6) befindet sich in einem oberen Totenpunkt auf einer Kreisbahn bzw. in einer 12 Uhr Stellung auf einer Kreisbahn, auf welcher sich die Exzentereinheit bzw. die Steuerscheibe (4) und das daran gekoppelte Werkzeug (6) beim Rotieren bewegt. In dieser Ruheposition beträgt ein senkrechter Abstand zwischen einem Mittelpunkt des ringförmigen Werkzeugs (6) und einer dem Werkzeug (6) abgewandten Oberfläche des Werkstücks (1) genau die Höhe H + E.

Figur 2a/b zeigt die Bearbeitungsvorrichtung (2) der ersten Ausführungsform in einer zweiten Ruheposition. Die um 360 Grad rotierbare Exzentereinheit bzw. die Steuerscheibe (4) und das daran gekoppelte Werkzeug (6) befindet sich in einer 3 bzw. 9 Uhr Stellung auf einer Kreisbahn, auf welcher sich die Exzentereinheit bzw. die Steuerscheibe (4) und das daran gekoppelte Werkzeug (6) beim Rotieren bewegt. Um die Bearbeitungsvorrichtung bzw. die Exzentereinheit bzw. die Steuerscheibe (4) und das daran gekoppelte Werkzeug (6) zwischen der ersten und zweiten Ruheposition zu verfahren, wird die Exzentereinheit bzw. die Antriebswelle um 90 Grad rotiert. In dieser Ruheposition beträgt ein senkrechter Abstand zwischen einem Mittelpunkt des ringförmigen Werkzeugs (6) und einer dem Werkzeug (6) abgewandten Oberfläche des Werkstücks (1) genau die Höhe H.

Figur 3a/b zeigt die Bearbeitungsvorrichtung (2) der ersten Ausführungsform in einer Bearbeitungsposition. Die um 360 Grad rotierbare Exzentereinheit bzw. die Steuerscheibe (4) und das daran gekoppelte Werkzeug (6) befindet sich in einer 6 Uhr Stellung auf einer Kreisbahn, auf welcher sich die Exzentereinheit bzw. die Steuerscheibe (4) und das daran gekoppelte Werkzeug (6) beim Rotieren bewegt. Um die Bearbeitungsvorrichtung bzw. die Exzentereinheit bzw. die Steuerscheibe (4) und das daran gekoppelte Werkzeug (6) zwischen der ersten Ruheposition und der Bearbeitungsposition zu verfahren, wird die Exzentereinheit bzw. die Antriebswelle um 180 Grad rotiert. Ein Verfahren zwischen der zweiten Ruheposition und der Bearbeitungsposition entspricht einer Rotation um 90 Grad.

In der Bearbeitungsposition beträgt ein senkrechter Abstand zwischen einem Mittelpunkt des ringförmigen Werkzeugs (6) und einer dem Werkzeug (6) abgewandten Oberfläche des Werkstücks (1) weniger als die Höhe H - E. In der Bearbeitungsposition in Figur 1a/b ist mindestens die erste Werkstückkontaktfläche (7) (nicht jedoch die zweite (8) und/oder dritte Werkstückkontaktfläche) mit dem Werkstück (1) derart in Kontakt, um dieses zu durchschneiden und/oder zu perforieren. D.h. der Außenumfang der ersten Werkstückkontaktfläche (7) des Werkzeugs (6) kann von einer oberen zu einer unteren Oberfläche des plattenförmigen Werkstücks (1) hindurchtreten. Wird das Werkstück (1) hingegen durch die erste Werkstückkontaktfläche (7) des Werkzeugs (6) nur angeritzt und/oder eine Rille eingeprägt, befindet sich der Außenumfang der ersten Werkstückkontaktfläche (7) des Werkzeugs (6) zwischen der oberen und der unteren Oberfläche des plattenförmigen Werkstücks (1). D.h. der Außenumfang der ersten Werkstückkontaktfläche (7) des Werkzeugs (6) befindet sich zwischen der oberen und unteren Oberfläche des plattenförmigen Werkstücks (1) ohne jedoch durch dieses hindurchzutreten. Hierbei beträgt ein senkrechter Abstand zwischen einem Mittelpunkt des ringförmigen Werkzeugs (6) und einer dem Werkzeug (6) abgewandten Oberfläche des Werkstücks (1) weniger als die Höhe H, jedoch mehr als H - E. In den zwei Ruhepositionen und der Bearbeitungsposition ist der Abstand E ein Abstand der zwischen dem Mittelpunkt des ringförmigen Werkzeugs (6) (der Steuerscheibe (4)) und einem Punkt auf der Steuerscheibe (4), durch den die Längsachse der Antriebswelle (3) senkrecht verläuft. Es versteht sich, dass die Abstand H entsprechend einer spezifischen Rotation der Exzentereinheit bzw. die Antriebswelle (3) verändert werden kann. Der Abstand E wird hierbei als Vertikalhub der Bearbeitungsvorrichtung (2) bezeichnet.

Figur 4a/b zeigt die Bearbeitungsvorrichtung (2) einer zweiten Ausführungsform. Die Bearbeitungsvorrichtung (2) gemäß der zweiten Ausführungsform unterscheidet sich von der Bearbeitungsvorrichtung (2) gemäß der ersten Ausführungsform nur insoweit, als dass diese jeweils zwei Steuerscheiben (4) mit zwei daran gekoppelten Werkzeugen (6) umfasst, wobei die Steuerscheiben (4) jeweils an einem distalen Ende der Antriebswelle (3) angeordnet sind. In Figur 4a/b befindet die Bearbeitungsvorrichtung (2) gemäß der zweiten Ausführungsform gleichzeitig in einer Bearbeitungs- und einer Ruheposition. Mit anderen Worten ausgedrückt, je eine der zwei Steuerscheiben (4) mit dem daran gekoppelten Werkzeug (6) befindet sich in der Bearbeitungs- oder Ruheposition. Hierbei entspricht die Bearbeitungsposition der einen Steuerscheibe (4) mit dem daran gekoppelten Werkzeug (6) genau der oben beschriebenen Konfiguration der Steuerscheibe (4) mit dem daran gekoppelten Werkzeug (6) der ersten Ausführungsform in der Bearbeitungsposition. Gleichzeitig entspricht die Ruheposition der anderen Steuerscheibe (4) mit dem daran gekoppelten Werkzeug (6) genau der oben beschriebenen Konfiguration der Steuerscheibe (4) mit dem daran gekoppelten Werkzeug (6) der ersten Ausführungsform in der Ruheposition, bei welcher sich die um 360 Grad rotierbare Exzentereinheit bzw. die Steuerscheibe (4) und das daran gekoppelte Werkzeug (6) in einer 12 Uhr Stellung auf einer Kreisbahn befindet, auf welcher sich die Exzentereinheit bzw. die Steuerscheibe (4) und das daran gekoppelte Werkzeug (6) beim Rotieren bewegt. Anders ausgedrückt, eines der beiden Werkzeuge (6) der Bearbeitungsvorrichtung (2) bearbeitet das Werkstück in der Bearbeitungsposition, während sich das andere Werkzeug (6) in der Ruheposition befindet. In dieser Stellung sind die zwei kreisförmige Steuerscheiben (4) bzw. die ringförmigen Werkzeuge (6) (in einer Seitenansicht entlang der Längsachse der Antriebswelle (3) bzw. mit Blickrichtung parallel zur Längsachse (entspricht der rechten Seite in Figur 4) versetzt an beiden distalen Enden der Antriebswelle (3) angeordnet.

In Figur 5a/b befindet sich die Bearbeitungsvorrichtung (2) gemäß der zweiten Ausführungsform in einer Ruheposition, d.h. die zwei Steuerscheiben (4) mit dem daran gekoppelten Werkzeug (6) befinden sich in der Ruheposition. Hierbei entspricht die Konfiguration der zwei Steuerscheiben (4) mit dem daran gekoppelten Werkzeug (6) in der Ruheposition jeweils genau der oben beschriebenen Konfiguration der Steuerscheibe (4) mit dem daran gekoppelten Werkzeug (6) der ersten Ausführungsform in der Ruheposition, bei welcher sich die um 360 Grad rotierbare Exzentereinheit bzw. die Steuerscheibe (4) und das daran gekoppelte Werkzeug (6) in einer 3 bzw. 9 Uhr Stellung auf einer Kreisbahn befindet, auf welcher sich die Exzentereinheit bzw. die Steuerscheibe (4) und das daran gekoppelte Werkzeug (6) beim Rotieren bewegt. In dieser Stellung sind die zwei kreisförmigen Steuerscheiben (4) bzw. die ringförmigen Werkzeuge (6) (in einer Seitenansicht entlang der Längsachse der Antriebswelle (3) bzw. mit Blickrichtung parallel zur Längsachse (entspricht der Sicht in Figur 5b) deckungsgleich an beiden distalen Enden der Antriebswelle (3) angeordnet. Um die Bearbeitungsvorrichtung (2) gemäß der zweiten Ausführungsform zwischen der Bearbeitungs- und einer Ruheposition zu verfahren, muss die die Exzentereinheit bzw. die Antriebswelle um 90 Grad rotiert werden. Es versteht sich, dass auch andere spezifische Rotationsgrade ausgeführt werden können, sodass das Werkzeug (6) wie in Ausführungsform 1 beschrieben das Werkstück (1) nur anritzt und/oder eine Rille einprägt.

Figur 6 zeigt ein Diagramm, welches die Beziehung zwischen Schwenkwinkel und vertikalem Hub darstellt. Diese Beziehung ist beispielhaft sowohl für die Exzentereinheit mit einer Steuerscheibe (4) gemäß Ausführungsform 1 als auch für die Exzentereinheit mit zwei Steuerscheiben (4) gemäß Ausführungsform 2. Hierbei besteht zwischen dem vertikalen Hub der Exzentereinheit (bzw. des daran gekoppelten Werkzeugs (6)) und dem Schwenkwinkel der Exzentereinheit eine Beziehung, die sich mit einer Beschleunigungsphase, einer Phase gleichförmiger Geschwindigkeit und einer Bremsphase des Antriebs, welcher die Exzentereinheit rotierend antreibt, überlagern lässt. Mit anderen Worten ausgedrückt, die Beschleunigungsphase, in welcher die Rotation der Antriebswelle beschleunigt wird, findet beispielsweise zwischen einem Schwenkwinkel von 0 Grad bis 60 Grad statt, die Phase gleichförmiger Geschwindigkeit findet zwischen einem Schwenkwinkel von 60 Grad bis 120 Grad statt, und die Bremsphase zwischen einem Schwenkwinkel von 120 Grad bis 180 Grad statt. Damit kann die Antriebseinheit in diesen Phasen besonders energieeffizient arbeiten.

Die Figuren 7a bis 7d zeigen entsprechend eine dritte Ausführungsform der Bearbeitungsvorrichtung (2) in einer Schräg-, einer Vorder-, einer Seiten- und einer Rückansicht. Die Bearbeitungsvorrichtung (2) umfasst hierbei die Exzentereinheit, die eine Antriebswelle (3), eine Steuerscheibe (4) und einen Werkzeughalter (12) aufweist, und eine Antriebseinheit (13). Die Steuerscheibe (4) und der Werkzeughalter (12) sind jeweils an ein Ende der Antriebswelle (3) gekoppelt, wobei die Antriebseinheit (13) auf der Antriebswelle (3) und entlang der Längsachse zwischen der Steuerscheibe (4) und dem Werkzeughalter (12) angeordnet ist. Die Antriebseinheit (13) umschließt als Innenläufer-Elektromotor einen Teil der Antriebswelle (3) in Längsrichtung. Der Werkzeughalter (12) umfasst zwei plattenförmige Elemente (16), die eine Welle des Werkzeugs (6) lagern, sodass das Werkzeug (6) an dieser oder mit dieser frei rotieren kann. Das Werkzeug (6) befindet sich hierbei zwischen den zwei plattenförmigen Elementen (16).

Wie beispielsweise in der Figur 7b gezeigt, verläuft die Längsachse/Rotationsachse (15) der am Werkzeughalter (12) angebrachten Welle des Werkzeugs (6) parallel versetzt zu der Längsachse/Rotationsachse (14) der Antriebswelle (3), sodass das Werkzeug (6) exzentrisch um die Antriebswelle (3) zwischen einer Bearbeitungs- und einer Ruheposition rotiert werden kann. Der hier beschriebene Teil der Exzentereinheit (umfassend die Antriebswelle (3) und die Steuerscheibe (4) mit dem daran angebrachten Werkzeug (6)) entspricht der in der ersten Ausführungsform beschriebenen Exzentereinheit (umfassend die Antriebswelle (3) und die Steuerscheibe (4) mit dem daran angebrachten Werkzeug (6)). Damit können sich alle Merkmale der ersten Ausführungsform auch entsprechend in der dritten Ausführungsform wiederfinden. Folglich kann die Antriebseinheit (13) durch Rotation der Antriebswelle (3) (bevorzugt gleichzeitig) das am Werkzeughalter (12) angebrachten Werkzeug (6) und das an der Steuerscheibe (4) angebrachte Werkzeug (6) exzentrisch zwischen einer Bearbeitungs- und einer Ruheposition rotieren.

Wie in Figur 7c ersichtlich, fällt der Abstand (A) zwischen der Steuerscheibe (4) bzw. dem Werkzeughalter (12) und der Antriebseinheit (13) gering aus, um ein kompaktes Design zu erzielen. Die Abstände (A) können beispielsweise jeweils mehr oder weniger als 30 mm, bevorzugt mehr oder weniger als 20 mm, noch weiter bevorzugt 18 mm betragen. Dies gilt sowohl für den Abstand (A) zwischen der Steuerscheibe (4) und dem Antriebseinheit (13) als auch für den Abstand (A) zwischen dem Werkzeughalter (12) und der Antriebseinheit (13), wobei die oben definierten Abstände (A) diesbezüglich beliebig kombinierbar sind.

Die dritte Ausführungsform ist nicht auf die oben beschriebene (erste) Konfiguration der dritten Ausführungsform beschränkt, bei der an einem jeweiligen Ende der Antriebswelle (3) nur eine Steuerscheibe (4) bzw. nur ein Werkzeughalter (12) mit einem daran angebrachten Werkzeug (6) gekoppelt ist. Es sind auch alternative Konfigurationen möglich, bei denen an beiden Enden der Antriebswelle (3) jeweils nur eine Steuerscheibe (4) oder jeweils nur ein Werkzeughalter (12) mit einem daran angebrachten Werkzeug (6) gekoppelt ist. Es können aber auch an beiden Enden der Antriebswelle (3) mehrere Steuerscheiben (4) und/oder mehrere Werkzeughalter (12) mit einem daran angebrachten Werkzeug (6) gekoppelt sein. Außerdem gibt es auch Konfigurationen, bei denen an nur einem Ende der Antriebswelle (3) nur eine Steuerscheibe (4) oder nur ein Werkzeughalter (12) mit einem daran angebrachten Werkzeug (6) gekoppelt ist, wobei ein anderes Ende der Antriebswelle (3) unbesetzt/frei bleibt. Für all diese alternativen Konfigurationen sind die oben beschriebenen Merkmale der ersten Konfiguration der dritten Ausführungsform entsprechend verwirklicht.

Die Figuren 8a bis 8c zeigen entsprechend eine vierte Ausführungsform der Bearbeitungsvorrichtung (2) in einer Schräg-, einer Vorder- und einer Rückansicht. Die Bearbeitungsvorrichtung (2) umfasst hierbei die Exzentereinheit, die eine Antriebswelle (3) und einen Werkzeugwechsler (18) aufweist, und eine Antriebseinheit (13). Der Werkzeugwechsler (18) umfasst eine Trägerscheibe (17) an der insgesamt drei Werkzeuge (6) angeordnet sind, wobei sich zwei dieser Werkzeuge (6) in einer Ruheposition befinden und ein Werkzeug (6) in einer Bearbeitungsposition. Es können sich aber auch alle Werkzeuge (6) in einer Ruheposition befinden. Die Trägerscheibe (17) ist an ein Ende der Antriebswelle (3) gekoppelt, wobei die Antriebseinheit (13) auf der Antriebswelle (3) und entlang der Längsachse angeordnet ist. Die Antriebseinheit (13) umschließt als Innenläufer-Elektromotor einen Teil der Antriebswelle (3) in Längsrichtung. Der Werkzeugwechsler (18) umfasst die Trägerscheibe (17), die drei Wellen der drei Werkzeuge (6) lagert, sodass die drei Werkzeuge (6) jeweils an diesen oder mit diesen frei rotieren kann.

Wie beispielsweise in der Figur 8b gezeigt, verlaufen die Längsachsen/Rotationsachsen (15) der am Werkzeugwechsler (18) angebrachten Wellen der Werkzeuge (6) alle parallel versetzt zu der Längsachse/Rotationsachse (14) der Antriebswelle (3), sodass das Werkzeug (6) exzentrisch um die Antriebswelle (3) zwischen einer Bearbeitungs- und entsprechenden Ruhepositionen rotieren kann. Folglich kann die Antriebseinheit (13) durch Rotation der Antriebswelle (3) die am Werkzeugwechsler (18) angebrachten Werkzeuge (6) exzentrisch zwischen einer Bearbeitungs- und einer Ruheposition rotieren.

Grundsätzlich gilt für alle hier beschriebenen Werkzeugwechsler (18): Ein Werkzeugwechsler (18) ist eingerichtet derart durch eine Antriebseinheit (13) rotiert zu werden, dass sich ein Werkzeug (6) in einer Bearbeitungsposition und zwei Werkzeuge (6) in einer Ruheposition befinden und/oder der Werkzeugwechsler (18) ist eingerichtet derart durch eine Antriebseinheit (13) zu rotiert zu werden, dass sich drei Werkzeuge (6) in einer Ruheposition befinden.

Wie in Figur 8c ersichtlich, fällt der Abstand (A) zwischen der Trägerscheibe (17) des Werkzeugwechslers (18) und der Antriebseinheit (13) gering aus, um ein kompaktes Design zu gewährleisten. Der Abstand kann beispielsweise mehr oder weniger als 30 mm, bevorzugt mehr oder weniger als 20 mm, noch weiter bevorzugt 18 mm betragen.

Die vierte Ausführungsform ist nicht auf die oben beschriebene erste Konfiguration der vierten Ausführungsform beschränkt, bei der nur an einem Ende der Antriebswelle (3) ein Werkzeugwechsler (18) mit drei daran angebrachten Werkzeugen (6) gekoppelt ist. Es ist auch eine alternative Konfigurationen möglich, bei der an beiden Enden der Antriebswelle (3) jeweils ein Werkzeugwechsler (18) mit drei daran angebrachten Werkzeugen (6) gekoppelt ist. In allen Konfigurationen können auch nur ein oder zwei Werkzeuge (6) gekoppelt sein. Für all diese alternativen Konfigurationen sind die oben beschriebenen Merkmale der ersten Konfiguration der vierten Ausführungsform entsprechend verwirklicht.

Eine nicht in den Figuren gezeigte Bearbeitungseinheit umfasst beispielsweise mindestens zwei der oben beschriebene Bearbeitungsvorrichtungen der ersten bis vierten Ausführungsform, welche an einer horizontal und/oder vertikal verfahrbaren Trägervorrichtung angebracht sind, wobei bevorzugt die Antriebswellen der mindestens zwei Bearbeitungsvorrichtungen parallel zueinander angeordnet sind Ein Abstand zwischen den zwei parallel zueinander angeordneten Antriebswellen kann beispielsweise mehr oder weniger als 500 mm, bevorzugt mehr oder weniger als 300 mm, noch weiter bevorzugt mehr oder weniger als 100 mm betragen. Mit dieser Bearbeitungseinheit wird eine kompakte Einheit geschaffen, welche (mehrere) Werkstücke gleichzeitig an verschiedenen Bearbeitungspositionen bearbeiten kann. Die Bearbeitungsvorrichtungen sind in einem Halterungsgestell montiert, welches an einer Traverse horizontal und/oder vertikal verfahrbar ist.

Ein nicht in den Figuren gezeigtes Bearbeitungssystem umfasst mindestens eine oben beschriebene Bearbeitungsvorrichtung (2) und/oder Bearbeitungseinheit, mit eine Lagervorrichtung zum Lagern des Werkstücks (1), welches bevorzugt zumindest abschnittsweise aus Wellpappe ist, eine Zuführvorrichtung und/oder eine Fördervorrichtung zum Zuführen und/oder Fördern des Werkstücks (1) besteht, wobei die Bearbeitungsvorrichtung (2) und/oder die Bearbeitungseinheit entlang des beförderten Werkstücks linear verfahrbar ist.

Figur 9 zeigt einen spezifischen Verfahrensschritt des erfindungsgemäßen Verfahrens. Beim erfindungsgemäßen Verfahren zum Bearbeiten eines Werkstücks (1) mittels der oben beschriebenen Bearbeitungsvorrichtung (2) und/oder der oben beschriebenen Bearbeitungseinheit oder des oben beschriebenen Bearbeitungssystems werden folgende Schritte ausgeführt: Zuführen und/oder Fördern eines Werkstücks (1), welches bevorzugt zumindest abschnittsweise aus Wellpappe besteht, mit einer Zuführvorrichtung und/oder einer Fördervorrichtung zu einer Bearbeitungsvorrichtung und/oder einer Bearbeitungseinheit; Verfahren eines Werkzeugs oder von zwei Werkzeugen der Bearbeitungsvorrichtung und/oder der Bearbeitungseinheit zwischen einer Bearbeitungsposition und einer Ruheposition, wobei das eine Werkzeug (6) oder die zwei Werkzeuge (6) zwischen der Bearbeitungsposition und der Ruheposition, bevorzugt um 30 Grad bis 180 Grad, weiter bevorzugt um 90 Grad, exzentrisch rotiert wird/werden; und Bearbeiten, bevorzugt Schneiden und/oder Perforieren, des Werkstücks.

Wie in Figur 9 schematisch gezeigt wird hierbei insbesondere beim Verfahren aus der Ruheposition in die Bearbeitungsposition und/oder aus der Bearbeitungsposition in die Ruheposition das eine Werkzeug (6) oder der zwei Werkzeuge (6) in eine Förderrichtung des Werkstücks (1) exzentrisch rotiert. Durch diesen Bewegungsvorgang des Werkzeugs (6) kann ein Überschneiden des Werkstücks (1), insbesondere bei hohen Fördergeschwindigkeiten von mindestens 1 m/s verhindert werden. Die Exzentereinheit wird dabei so exzentrisch rotiert/verschwenkt, dass das Werkzeug (6) einen entsprechenden Hub aus der Ruheposition in die Bearbeitungsposition und/oder aus der Bearbeitungsposition in die Ruheposition ausführt, wobei an einer Position (Bearbeitungsposition) auf der (kreisförmigen) Bewegungsbahnkurve des Werkzeugs (6) die Förderrichtung des Werkstücks (1) und die Bewegungsrichtung des Werkzeugs (6) identisch sind.

### Bezugszeichenliste

1 Werkstück
2 Bearbeitungsvorrichtung
3 Antriebswelle
4 Steuerscheibe
5 Kugellager
6 Werkzeug
7 erste Werkstückkontaktfläche
8 zweite Werkstückkontaktfläche
9 dritte Werkstückkontaktfläche
10 Rillrad
11 Kopplungsstelle
12 Werkzeughalter
13 Antriebseinheit
14 Längsachse/Rotationsachse der Antriebswelle
15 Längsachse/Rotationsachse des Werkzeugs
16 plattenförmiges Element
17 Trägerscheibe
18 Werkzeugwechsler

## Patentansprüche

1. Bearbeitungsvorrichtung zum Bearbeiten eines Werkstücks, welches bevorzugt zumindest abschnittsweise aus Wellpappe besteht, aufweisend
eine Antriebseinheit, welche dazu eingerichtet ist, mindestens ein Werkzeug oder zwei Werkzeuge zwischen einer Bearbeitungsposition und einer Ruheposition, zu verfahren, **dadurch gekennzeichnet, dass**
die Antriebseinheit mindestens eine Exzentereinheit antreibt, welche das mindestens eine Werkzeug oder die zwei Werkzeuge, zwischen der Bearbeitungsposition und der Ruheposition, bevorzugt um 30 Grad bis 180 Grad, weiter bevorzugt um 90 Grad, rotiert.

2. Bearbeitungsvorrichtung nach Anspruch 1, **dadurch gekennzeichnet, dass** die Exzentereinheit eine durch die Antriebseinheit angetriebene Antriebswelle aufweist, welche bevorzugt ortsfest rotierbar gelagert ist.

3. Bearbeitungsvorrichtung nach Anspruch 1 oder 2, **dadurch gekennzeichnet, dass** die Exzentereinheit eine kreisförmige Steuerscheibe oder zwei kreisförmige Steuerscheiben aufweist, die mit der Antriebswelle direkt verbunden ist/sind, wobei eine Längsachse der Antriebswelle senkrecht durch die Steuerscheibe oder die zwei Steuerscheiben verläuft und exzentrisch zum Mittelpunkt der Steuerscheibe oder der Steuerscheiben angeordnet ist.

4. Bearbeitungsvorrichtung nach Anspruch 3, **dadurch gekennzeichnet, dass** das mindestens eine Werkzeug mit der Steuerscheibe über ein Lager verbunden ist, oder die zwei Werkzeuge mit den zwei Steuerscheiben über zwei Lager verbunden sind, wobei das/die Lager bevorzugt entlang eines Außenumfangs der Steuerscheibe angeordnet ist/sind, wobei das Lager bevorzugt ein Kugellager ist.

5. Bearbeitungsvorrichtung nach einem der vorhergehenden Ansprüche 2 bis 4, **dadurch gekennzeichnet, dass** die Exzentereinheit einen an die Antriebswelle gekoppelten Werkzeughalter oder zwei an die Antriebswelle gekoppelte Werkzeughalter aufweist, welche das mindestens eine Werkzeug rotierbar lagern, wobei eine Längsachse der Antriebswelle parallel versetzt zu einer Rotationsachse des mindestens einen rotierbar gelagerten Werkzeugs verläuft.

6. Bearbeitungsvorrichtung nach Anspruch 5, **dadurch gekennzeichnet, dass** der Werkzeughalter ein Werkzeugwechsler ist, der bevorzugt eine Trägerscheibe umfasst, welcher das mindestens eine Werkzeug, bevorzugt zwei oder drei Werkzeuge, rotierbar lagert.

7. Bearbeitungsvorrichtung nach Anspruch 5, **dadurch gekennzeichnet, dass** der Werkzeughalter mindestens ein oder zwei plattenförmige Elemente aufweist, die das mindestens eine Werkzeug rotierbar lagern, bevorzugt zwischen den zwei plattenförmigen Elementen rotierbar lagern.

8. Bearbeitungsvorrichtung nach einem der vorhergehenden Ansprüche, **dadurch gekennzeichnet, dass** das mindestens eine Werkzeug oder die zwei Werkzeuge die Form einer Kreisscheibe, insbesondere einer Ringscheibe, aufweist/aufweisen, an welcher an einem ersten Kreis-Außenumfang eine erste Werkstückkontaktfläche angeordnet ist, welche bevorzugt eine Messerschneide und/oder ein Rillrad aufweist.

9. Bearbeitungsvorrichtung nach Anspruch 8, **dadurch gekennzeichnet, dass** an einem zweiten Kreis-Außenumfang eine zweite Werkstückkontaktfläche angeordnet ist, welche bevorzugt dazu eingerichtet ist, über eine Oberfläche des Werkstücks abzurollen.

10. Bearbeitungsvorrichtung nach Anspruch 9, **dadurch gekennzeichnet, dass** an einem dritten Kreis-Außenumfang eine dritte Werkstückkontaktfläche angeordnet ist, welche bevorzugt dazu eingerichtet ist, über eine Oberfläche des Werkstücks abzurollen.

11. Bearbeitungsvorrichtung nach Anspruch 9 oder 10, **dadurch gekennzeichnet, dass** ein Radius des zweiten Kreis-Außenumfangs der zweiten Werkstückkontaktfläche und/oder ein Radius des dritten Kreis-Außenumfangs der dritten Werkstückkontaktflächen kleiner ist/sind als ein Radius des zweiten Kreis-Außenumfangs der zweiten Werkstückkontaktfläche.

12. Bearbeitungsvorrichtung nach Anspruch 10 oder 11, **dadurch gekennzeichnet, dass** die erste Werkstückkontaktfläche zwischen der zweiten und dritten Werkstückkontaktfläche angeordnet ist.

13. Bearbeitungsvorrichtung nach einem der vorhergehenden Ansprüche, **dadurch gekennzeichnet, dass** die Antriebseinheit ein elektrischer Motor ist, der beispielsweise ein Torque-Motor ist.

14. Bearbeitungsvorrichtung nach einem der Ansprüche 2 bis 13, **dadurch gekennzeichnet, dass** die Antriebseinheit auf der Antriebswelle angeordnet ist, bevorzugt einen in Längsrichtung ausgedehnten Teil der Antriebswelle vollumfänglich umschließt.

15. Bearbeitungsvorrichtung nach einem der vorhergehenden Ansprüche 3 bis 14, **dadurch gekennzeichnet, dass** ein Abstand (A) zwischen der Antriebseinheit und der Steuerscheibe und/oder ein Abstand (A) zwischen der Antriebseinheit und dem Werkzeughalter weniger als 30 mm, bevorzugt weniger als 20 mm, noch weiter bevorzugt 18 mm beträgt.

16. Bearbeitungseinheit umfassend mindestens zwei Bearbeitungsvorrichtungen nach einem der vorhergehenden Ansprüche, welche an einer horizontal und/oder vertikal verfahrbaren Trägervorrichtung angebracht sind, wobei bevorzugt die Antriebswellen der mindestens zwei Bearbeitungsvorrichtungen parallel zueinander angeordnet sind.

17. Bearbeitungssystem umfassend mindestens eine Bearbeitungsvorrichtung nach einem der vorhergehenden Ansprüche 1 bis 15 und/oder eine Bearbeitungseinheit nach Anspruch 16, eine Lagervorrichtung zum Lagern des Werkstücks, welches bevorzugt zumindest abschnittsweise aus Wellpappe ist, eine Zuführvorrichtung und/oder eine Fördervorrichtung zum Zuführen und/oder Fördern des Werkstücks besteht, wobei die Bearbeitungsvorrichtung und/oder die Bearbeitungseinheit entlang des beförderten Werkstücks linear verfahrbar ist.

18. Verfahren zum Bearbeiten eines Werkstücks, bevorzugt mittels einer Bearbeitungsvorrichtung nach einem der vorhergehenden Ansprüche 1 bis 15 und/oder einer Bearbeitungseinheit nach Anspruch 16, oder einem Bearbeitungssystem nach Anspruch 16, welches folgende Schritte umfasst:
- Zuführen und/oder Fördern eines Werkstücks, welches bevorzugt zumindest abschnittsweise aus Wellpappe besteht, mit einer Zuführvorrichtung und/oder einer Fördervorrichtung zu einer Bearbeitungsvorrichtung und/oder der Bearbeitungseinheit;
- Verfahren eines Werkzeugs oder von zwei Werkzeugen der Bearbeitungsvorrichtung und/oder der Bearbeitungseinheit zwischen einer Bearbeitungsposition und einer Ruheposition, wobei das eine Werkzeug oder die zwei Werkzeuge zwischen der Bearbeitungsposition und der Ruheposition, bevorzugt um 30 Grad bis 180 Grad, weiter bevorzugt um 90 Grad, exzentrisch rotiert wird/werden; und
- Bearbeiten, bevorzugt Schneiden und/oder Perforieren, des Werkstücks;

19. Verfahren zum Bearbeiten eines Werkstücks nach Anspruch 17, **dadurch gekennzeichnet, dass** beim Verfahren aus der Ruheposition in die Bearbeitungsposition und/oder aus der Bearbeitungsposition in die Ruheposition das eine Werkzeug oder die zwei Werkzeuge in eine Förderrichtung des Werkstücks exzentrisch rotiert wird/werden.
